# EUROPÄISCHE PATENTSCHRIFT

(11) **EP 0 757 454 B1**
(45) Veröffentlichungstag und Bekanntmachung des Hinweises auf die Patenterteilung: **29.12.2004**
(21) Anmeldenummer: 96202115.0
(22) Anmeldetag: 25.07.1996
(51) Int. Cl.: H04H 1/00

(54) **RDS-TMC-Rundfunkempfänger**
Radio Data System - Traffic Message Channel broadcast receiver
Récepteur de radiodiffusion avec réception des signaux RDS-TMC

(30) Priorität: 29.07.1995 DE 19527831
(43) Veröffentlichungstag der Anmeldung: 05.02.1997
(73) Patentinhaber: Siemens Aktiengesellschaft, 80333 München (DE)
(72) Erfinder: Rühl, Hans-Wilhelm, Dr.-Ing., Röntgenstrasse 24 22335 Hamburg (DE); Kugler-Fritz, Marianne, Dr., Röntgenstrasse 24 22335 Hamburg (DE)

(56) Entgegenhaltungen:
- EP-A- 0 263 253
- EP-A- 0 623 896
- WO-A-92/19093
- DE-A- 3 536 820

## Beschreibung

Die Erfindung bezieht sich auf einen Rundfunkempfänger mit einer Steuerschaltung, wenigstens einer Speicheranordnung und einer Sprachsyntheseschaltung, wobei die Steuerschaltung zur Lieferung von aus einem Rundfunksignal abgeleiteten codierten Meldungen an die wenigstens eine Speicheranordnung, zum Empfang von aus den codierten Meldungen abgeleiteten Steuerdaten der wenigstens einen Speicheranordnung und zur Bildung von Meldungen aus den Steuerdaten in einer für die Sprachsyntheseschaltung geeigneten Form ausgebildet ist.

Ein solcher Rundfunkempfänger ist aus der Zeitschrift Funkschau 8/92 I Spezial, Seiten 22 bis 26 bekannt. In diesem Rundfunkempfänger werden aus dem empfangenen Rundfunksignal abgeleitete Audiosignale in einer Audioschaltung verarbeitet. Weiter werden aus dem Rundfunksignal RDS- und TMC-Daten abgeleitet. RDS ist die Abkürzung für Radio-Daten-System (radio data system) und TMC für Traffic Message Channel (Verkehrsnachrichtenkanal). TMC stellt eine Funktionserweiterung von RDS dar. RDS-TMC-Daten werden mit dem Rundfunksignal als digital codierte Daten übertragen. Mit TMC wird dem Rundfunkhörer beispielsweise die Möglichkeit gegeben, im Rundfunkgerät gespeicherte Verkehrsmeldungen beliebig häufig vor oder nach Fahrtantritt abzurufen, Verkehrsmeldungen selektiert nach der gewünschten Fahrtstrecke abzuhören und Verkehrsmeldungen unabhängig von der jeweiligen Landessprache in der eigenen Muttersprache ansagen zu lassen. Die RDS-TMC-Daten werden im folgenden auch allgemein als codierte Meldungen bezeichnet. Es ist auch denkbar, nicht nur codierte Verkehrsmeldungen sondern auch Wettermeldungen und andere Nachrichten mit RDS-TMC-Daten oder ähnlichen codierten Daten zu übertragen. Die empfangenen codierten Meldungen werden einer Speicheranordnung zugeführt, die daraufhin Steuerdaten an eine Steuerschaltung gibt. Eine Speicheranordnung enthält einen Datenbestand zur Bildung von Verkehrsnachrichten und kann beispielsweise ein mit der Steuerschaltung verbundener Halbleiterspeicher, ein auf einer Chipkarte angeordneter Halbleiterspeicher, eine CD-ROM usw. sein. Aus dem oben genannten Dokument ist bekannt, dass die Steuerdaten Bezeichnungen einer Sprache in Rechtschrift sind und zur sprachlichen Ausgabe dienen. Unter Rechtschrift ist im folgenden die korrekte Rechtschreibung von Bezeichnungen einer Sprache zu verstehen. Um die Bezeichnungen sprachlich ausgeben zu können, kann die Steuerschaltung z. B. auf einen gespeicherten digital codierten Sprachsignalbestand zurückgreifen. Bisher sind bestimmte Sprachen für die Speicherung von Steuerdaten in wenigstens einer Speicheranordnung vorgesehen.

Der Erfindung liegt die Aufgabe zugrunde, einen Rundfunkempfänger zu schaffen, der auch eine Ansage für bisher nicht vorgesehene Sprachen ermöglicht.

Die Aufgabe wird durch einen Rundfunkempfänger der eingangs genannten Art dadurch gelöst, dass die Steuerschaltung zur Entnahme wenigstens von aus Lautzeichen bestehenden Lautschriften aus Steuerdaten ausgebildet ist, dass die Sprachsyntheseschaltung zur Umsetzung einer bestimmten Anzahl von Lautzeichen in Ansagen ausgebildet ist, dass die wenigstens eine Speicheranordnung zur Speicherung von bestimmten, nicht von der Sprachsyntheseschaltung umsetzbaren Lautzeichen ausgebildet ist, dass die wenigstens eine Speicheranordnung zur Speicherung einer Zuordnung von sprachlich ähnlichen, von der Sprachsyntheseschaltung umsetzbaren Lautzeichen zu den nicht umsetzbaren Lautzeichen ausgebildet ist und dass die Steuerschaltung zur Entnahme von nicht umsetzbaren Lautzeichen und von zugeordneten umsetzbaren Lautzeichen aus der wenigstens einen Speicheranordnung und wenigstens zur Lieferung der zugeordneten umsetzbaren Lautzeichen an die Sprachsyntheseschaltung ausgebildet ist.

Die Erfindung bezieht sich auch auf ein Modul zur Verarbeitung von aus einem Rundfunksignal abgeleiteten codierten Meldungen gemäß Anspruch 9.

Erfindungsgemäß ist wenigstens eine Speicheranordnung außer zur Speicherung von Lautschriften auch zur Speicherung von Lautzeichen vorgesehen, die von einer Sprachsyntheseschaltung nicht umsetzbar sind. Die Sprachsyntheseschaltung kann eine bestimmte Anzahl von vorgegebenen Lautzeichen (z.B. SAMPA = speech assessment methods phonetic alphabet) in eine Ansage umsetzen. Die Anzahl der umsetzbaren Lautzeichen entspricht zumindest einer Untermenge von Lautzeichen, die der Gesamtmenge von vorgegebenen Lautzeichen einer vorgegebenen Anzahl von Sprachen entnommen sind. In der Speicheranordnung sind den nicht umsetzbaren Lautzeichen Abbildungszeichen zugeordnet, d.h. es sind zusätzlich umsetzbare Lautzeichen gespeichert. Die Abbbildungszeichen sind aus der Gesamtmenge der vorgegebenen Lautzeichen entnommen und weisen eine sprachliche Ähnlichkeit zum nicht umsetzbaren Lautzeichen auf.

Nach Empfang einer codierten Meldung entnimmt die Steuerschaltung die unter der codierten Meldung abgelegten Steuerdaten aus einer Speicheranordnung. In der Steuerschaltung wird zumindest eine Meldung in Lautschrift aus den empfangenen Steuerdaten gebildet und der Sprachsyntheseschaltung zugeführt, die daraus eine Ansage bildet.

Ist eine bisher nicht vorgesehene Sprache in wenigstens einer Speicheranordnung abgelegt, können neue bisher nicht umsetzbare Lautzeichen auftreten. Die Steuerschaltung liefert nach Entnahme von Abbildungszeichen diese an die Sprachsyntheseschaltung, um eine komplette Ansage zu ermöglichen.

Wenigstens eine Speicheranordnung weist wenigstens einen Speicherbereich für eine zugeordnete Abbildungsliste auf, in der die nicht umsetzbaren Lautzeichen und jeweils die zugeordneten Abbildungszeichen enthalten sind. Um die Umsetzung von nicht umsetzbaren Lautzeichen in Abbildungszeichen zu beschleunigen, ist während der Initialisierungsphase die Steuerschaltung zur Entnahme der nicht umsetzbaren Lautzeichen und zugeordneten Abbildungszeichen vorgesehen.

Wenn die Sprachsyntheseschaltung ein nicht umsetzbares Lautzeichen detektiert hat, liefert die Steuerschaltung zur Lieferung ein Abbildungszeichen an die Sprachsyntheseschaltung. Es ist aber auch bei bestimmten Sprachsyntheseschaltungen möglich, die nicht umsetzbaren Lautzeichen und zugeordneten Abbildungszeichen in der Sprachsyntheseschaltung direkt nach der Initialisierung einzulesen. Bei Detektierung eines nicht umsetzbaren Lautzeichens muß dann nicht ein entsprechendes Abbildungszeichen von der Steuerschaltung angefordert werden.

In einer oder mehreren Speicheranordnungen sind Steuerdaten abgelegt, die einem Ersetzungscode zugeordnet sind. Solch einem Ersetzungscode zugeordnete Steuerdaten enthalten häufig verwendete Bezeichnungen, wie z.B. "Köln", "Anschlußstelle" usw. Erhält die Steuerschaltung zu einer codierten Meldung entsprechende Steuerdaten von der Speicheranordnung, die wenigstens einen Ersetzungscode enthalten, so kann erst dann die entsprechende Meldung (z.B. Verkehrsnachricht) für eine Sprachsyntheseschaltung gebildet werden, wenn die unter einem Ersetzungscode abgelegten Steuerdaten der Steuerschaltung zugeführt worden sind. Da solche Ersetzungscodes weniger Speicherplatz als die Steuerdaten benötigen, wird daher der Datenbestand vermindert. Dies ist insbesondere dann vorteilhaft, wenn der Rundfunkempfänger zur Verkehrsmeldung verwendet wird und Daten eines großen Verkehrsraumes (z.B. Deutschland) in einer Speicheranordnung abgelegt sind.

In wenigstens einer Speicheranordnung sind unter jeweils einer codierten Meldung oder einem Ersetzungscode abgelegte Steuerdaten gespeichert, aus denen eine Bezeichnung in Recht- und/oder Lautschrift wenigstens einer ersten Sprache ableitbar ist. Steuerdaten können teilweise oder ganz Ersetzungscodes erhalten, die eine bestimmte Bezeichnung in Recht- und/oder Lautschrift repräsentieren. Falls mehrere Sprachen in einer Speicheranordnung abgelegt sind, sind außer den Steuerdaten der ersten Sprache nur dann Steuerdaten einer weiteren Sprache in wenigstens einer Speicheranordnung unter jeweils einer codierten Meldung oder einem Ersetzungscode abgelegt, wenn die Recht- und/oder Lautschrift der weiteren Sprache von der ersten Sprache abweichen. Durch diese Art der Speicherung von Steuerdaten weiterer Sprachen kann die Datenmenge reduziert werden.

Wenigstens eine Speicheranordnung enthält Speicherbereichen zugeordnete Listen mit jeweils einer codierten Meldung zugeordneten spezifischen Steuerdaten und eine Ersetzungsliste mit den Ersetzungscodes und den jeweils zugeordneten Steuerdaten. Solche Listen können eine Ortsliste, eine Bereichsliste, eine Abschnittsliste, eine Standardphrasenliste usw. sein. In der Ortsliste sind Ortsangaben (z.B. Städte), in der Bereichsliste sind verkehrstechnische Bereiche (z.B. Ruhrgebiet), Verwaltungsbereiche (z.B. Mittelfranken) oder touristische Bereiche (z.B. Teutoburger Wald), in der Abschnittsliste sind Straßenabschnitte und in der Standardphrasenliste Teile einer Verkehrsmeldung (z.B. 10 km Stau) enthalten. Die Orts-, Bereichs- und Abschnittsliste ist regionalspezifisch, während die Standardphrasenliste ereignisspezifisch ausgelegt ist.

Eine Speicheranordnung könnte Bestandteil einer Chipkarte sein, die zur Aufnahme in eine Kartenlesevorrichtung vorgesehen ist. Der Aufbau solcher Chipkarten und deren Funktionsweise wird beispielsweise in den Dokumenten US-5 001 753, US-5 146 499, US-5 163 154 und US-5 168 521 beschrieben. Der Vorteil solcher Chipkarten ist, daß diese bei Verwendung in einem Rundfunkempfänger zur Decodierung von Verkehrsmeldungen für ein bestimmtes Gebiet vorgesehen sind und somit bei einer Orts- bzw. Gebietsveränderung leicht auszutauschen sind.

Ausführungsbeispiele der Erfindung werden nachstehend anhand der Figuren erläutert. Es zeigen:
- Fig. 1: ein erstes Ausführungsbeispiel eines RDS-TMC-Rundfunkempfängers,
- Fig. 2: ein Blockschaltbild des Aufbaus einer chipkarte zur Verwendung beispielsweise in dem RDS-TMC-Rundfunkempfänger nach Fig. 1,
- Fig. 3: die logische Struktur von auf einer Chipkarte abgelegten Daten zur Verwendung beispielsweise in dem RDS-TMC-Rundfunkempfänger nach Fig. 1 und
- Fig. 4: ein zweites Ausführungsbeispiel eines RDS-TMC-Rundfunkempfängers mit einem mit dem RDS-TMC-Rundfunkempfänger gekoppelten Modul zur Verarbeitung von RDS-TMC-Daten.

In Fig. 1 ist ein Rundfunkempfänger zur Verarbeitung von Rundfunksignalen und zur Decodierung und Weiterverarbeitung von RDS-TMC-Daten dargestellt. RDS bedeutet Radio-Daten-System und liefert dem Rundfunkhörer beispielsweise Verkehrsmeldungen, Daten über alternative Frequenzen des eingestellten Senders usw. TMC ist die Abkürzung für Traffic Message Channel und stellt eine Funktionserweiterung von RDS dar. RDS-TMC-Daten, die codierte Meldungen darstellen, werden mit dem Rundfunksignal als digital codierte Daten übertragen. Mit TMC wird dem Rundfunkhörer beispielsweise die Möglichkeit gegeben im Rundfunkgerät gespeicherte Verkehrsmeldungen beliebig häufig vor oder nach Fahrtantritt abzurufen, die Verkehrsmeldungen selektiert nach der gewünschten Fahrtstrecke abzuhören und die Verkehrsmeldungen unabhängig von der jeweiligen Landessprache in der eigenen Muttersprache ansagen zu lassen.

Das von einer Antenne 1 des RDS-TMC-Rundfunkempfängers (Fig. 1) empfangene Rundfunksignal wird über einen Tuner 2 und eine Zwischenfrequenzstufe 3 zu einem Stereodecoder 4 und RDS-Decoder 5 übertragen. Der Tuner 2 wird von einer Abstimmschaltung 6 gesteuert, die von einer Steuerschaltung 7 und einer daran angeschlossenen Bedienungsanordnung 8 eingestellt wird. Der Stereodecoder 4 liefert niederfrequente Stereosignale, die über einen Audioverstärker 9 zwei Lautsprechern 10 und 11 zugeführt werden. Der Stereodecoder 4 und der Audioverstärker 9 bilden eine Audioschaltung 69. Der RDS-Decoder 5 entnimmt aus dem von der Zwischenfrequenzstufe 3 gelieferten niederfrequenten Signal RDS-TMC-Daten. Die RDS-TMC-Daten und ferner ein Taktsignal werden vom RDS-Decoder 5 zur Steuerschaltung 7 gegeben.

Mit der Steuerschaltung 7 sind noch ein Speicher 12, eine Anzeigevorrichtung 13, eine Sprachsyntheseschaltung 14 und gegebenenfalls eine oder mehrere weitere Anordnungen 15, beispielsweise ein Cassettenlaufwerk, ein CD-Laufwerk, ein Autotelefon usw., gekoppelt. Der Speicher 12 stellt eine zweite Speicheranordnung dar. Des weiteren ist eine Kartenlesevorrichtung 16 an die Steuerschaltung 7 angeschlossen, die Daten mit einer Chipkarte 17 zur Weiterverarbeitung austauscht.

Der Aufbau einer solchen Chipkarte 17 ist in der Fig. 2 als Blockschaltbild dargestellt. Das Kernelement der Chipkarte 17 ist ein Prozessor 18, der mit einer Stromversorgungsschaltung 19, einer Taktverarbeitungsschaltung 20 und einem Bus 21 gekoppelt ist. Die Stromversorgungsschaltung 19 ist mit zwei Anschlüssen 22 und 23 verbunden, über welche die Stromversorgung von der Kartenlesevorrichtung 16 zur Chipkarte 17 hergestellt wird. Weiter erhält die Taktverarbeitungsschaltung 20 über einen Anschluß 24 ein Taktsignal von der Kartenlesevorrichtung 16. In der Taktverarbeitungsschaltung 20 können aus dem Taktsignal weitere Taktsignale abgeleitet werden. Mit dem Prozessor 18 ist ein weiterer Anschluß 25 verbunden, über den ein Reset-Signal von der Kartenlesevorrichtung 16 geliefert werden kann. Mit dem Bus 21 ist ein Lese-Schreib-Speicher 26 (im folgenden als RAM bezeichnet), ein Festwertspeicher 27 (im folgenden als Programm-ROM bezeichnet), ein Festwertspeicher 28 (im folgenden als Daten-ROM bezeichnet) und eine Schnittstelleneinheit 29 gekoppelt. Über die Schnittstelleneinheit 29 und zwei daran angeschlossene Anschlüsse 30 und 31 werden Daten zwischen der Kartenlesevorrichtung 16 und der Chipkarte 17 ausgetauscht. Das Programm-ROM 27 enhält das für den Betrieb des Prozessors 18 erforderliche Programm, das RAM 26 enthält Daten, die während des Betriebs auftreten und veränderbar sind und das Daten-ROM 28 enthält die TMC-Daten. Zumindest der Daten-ROM 28 ist ein Teil einer ersten Speicheranordnung.

Die Steuerschaltung 7 in der Fig. 1 liefert einen Teil der empfangenen TMC-Daten, die jeweils codierte Meldungen darstellen, über die Kartenlesevorrichtung 16 zur Chipkarte 17. Von der Chipkarte 17 werden aufgrund dieser empfangenen Daten daraus abgeleitete Daten zurück zur Steuerschaltung 7 geführt, die diese mit weiteren aus dem Speicher 12 abgeleiteten TMC-Daten in Steuerdaten für die Sprachsyntheseschaltung 14 und/oder für die Anzeigevorrichtung 13 umsetzt. Die Sprachsyntheseschaltung 14 gibt nach Empfang der Steuerdaten synthetisierte Sprache über die Steuerschaltung 7 zum Audioverstärker 9. Die Steuerschaltung 7 wird dabei gleichzeitig die Eingänge im Audioverstärker 9 so schalten, daß statt des Stereosignals vom Stereodecoder 4 eine synthetisiertes Sprachsignal von der Sprachsyntheseschaltung 14 über die Steuerschaltung 7 und den Audioverstärker 9 zu den Lautsprechern 10 und 11 gelangt. Die Anzeigevorrichtung 13 erhält von der Steuerschaltung 7 Steuerdaten, die eine Meldung in Rechtschrift darstellen.

Die TMC-Daten enthalten also codierte Verkehrsmeldungen, die mit Hilfe der Chipkarte 17, dem Speicher 12 und der Steuerschaltung 7 decodiert und in synthetisierte Sprache und in eine Anzeigeform für die Anzeigevorrichtung 13 umgesetzt werden. Im Daten-ROM 28 ist eine TMC-Datenbank 40 (TMCDB) gespeichert, deren logischer Aufbau anhand der Fig. 3 erläutert wird und die als Binärdatei abgelegt ist.

Die TMC-Datenbank 40 (TMCDB) enthält eine Verzeichnisstruktur, in deren Hauptverzeichnis unter anderem globale Daten (global data), geografische Meldungen (GMS-Meldungen; GMS = Geographic Message Selection) und eine Datenbereichsliste (database volume list) abgelegt sind.

Zu den globalen Daten gehört eine Identifikationsnummer der TMC-Datenbank 40 und Koordinaten- und Skalierungsmeldungen. In der TMC-Datenbank 40 sind gegenüber den Koordinaten des geodätischen Koordinatensystems unterschiedliche Koordinaten eines neuen Koordinatensystem abgelegt. Mittels der Skalierungsmeldungen können die Koordinaten des neuen, gespeicherten Koordinatensystems in die Koordinaten des geodätischen Koordinatensystems umgerechnet werden.

Die geografischen Meldungen enthalten Daten über Sender des betreffenden regionalen Gebietes. Zu den Angaben über einen Sender gehört ein Frequenzbestimmungsfaktor (PI-Code = Programmidentifikations-Code), mit dem die Sendefrequenz bestimmbar ist und Koordinaten für den Standort des Senders und dessen Empfangsbereich.

Mit Hilfe des Frequenzbestimmungsfaktors (frequency offset) wird die Trägerfrequenz der vom Tuner 2 empfangenen Rundfunksignale mit RDS-TMC-Signalanteilen abgestimmt. Eine Trägerfrequenz wird beispielsweise durch Multiplikation des Frequenzbestimmungsfaktors mit der Frequenzeinheit 0,1 Mhz und Addition des Startfrequenzwertes 87,6 Mhz ermittelt. Ein Frequenzbestimmungsfaktor von 0 bedeutet beispielsweise eine Trägerfrequenz von 87,6 Mhz und von 203 eine Trägerfrequenz von 107,9 Mhz. Diese Berechnung kann im Prozessor 18 der Chipkarte 17 oder in der Steuerschaltung 7 des Rundfunkempfängers durchgeführt werden. Anhand der ermittelten Frequenz stimmt die Abstimmschaltung 6 den Tuner 2 ab.

Die Datenbereichsliste verweist auf wenigstens ein Unterverzeichnis 41 (VOL), in dem Identifizierungsdaten, Daten einer regionalen Datenbankeinheit 42 (RDB), eine Ersetzungsliste (escape table) 46 (ESC) und eine Abbildungsliste 70 gespeichert sind. Die Identifizierungsdaten bestehen aus einem EBU-Code (EBU = European Broadcasting Union) und einer codierten Nummer (database number). Der EBU-Code bezeichnet den Staat, für den Meldungen in der regionalen Datenbankeinheit 42 abgelegt sind. Die codierte Nummer dient zur Adressierung der regionalen Datenbankeinheit 42, die Daten für eine oder mehrere Regionen enthält, in denen die Chipkarte 17 zur Anwendung kommen soll. Eine Region ist ein bestimmtes Gebiet, das Teile eines Staates, einen Staat oder auch mehrere Staaten ganz oder teilweise umfaßt.

Eine regionale Datenbankeinheit 42 enthält eine Ortsliste (location list) 43 (LOL), eine Bereichsliste (area location list) 44 (ALL) und eine Abschnittsliste (segment location list) 45 (SLL). Die Listen sind jeweils in einem oder mehreren Speicherbereichen untergebracht. In der Ortsliste 43 sind Ortsangaben, z.B. Städte, Autobahnabfahrten, Fähranleger, enthalten. Die Bereichsliste 44 gibt verkehrstechnische Bereiche (z.B. Ruhrgebiet), Verwaltungsbereiche (z.B. Mittelfranken) oder touristische Bereiche (z.B. Teutoburger Wald) an. In der Abschnittsliste 45 sind Straßenabschnitte enthalten.

Die Ersetzungsliste (escape table) 46 (ESC) ist auch in einem oder mehreren Speicherbereichen untergebracht. Die Ersetzungsliste 46 dient zur Komprimierung von Orts- und Bereichsnamen (regionalspezifisch). In dieser Liste 46 werden Bezeichnungen und Namensbestandteile abgespeichert, die wiederholt in der Ortsliste 43, der Bereichsliste 44 und der Abschnittsliste 45 auftreten. Beispielsweise sind in der Ortsliste außer dem Ort "Köln" auch verschiedene Stadtteile, wie Köln-Dellbrück, Köln-Kalk, Köln-Porz usw. eingetragen. Um die Ortsliste zu verkleinern ist für den Ort "Köln" ein Ersetzungszeichen in der Ortsliste enthalten, das in der Ersetzungsliste 46 genau spezifiziert ist. Die Ersetzungsliste 46 enthält jeweils für eine Bezeichnung oder einen Namensbestandteil ein Ersetzungszeichen, das eine Adresse (z.B. 2429) in der Ersetzungsliste 46 darstellt, und die zu ersetzende Bezeichnung oder den zu ersetzenden Namensbestandteil in Rechtschrift und Lautschrift. Im folgenden sind Beispiele von Einträgen einer möglichen Ersetzungsliste 46 aufgeführt:

| EC | RS | LS |
|---|---|---|
| 2209 | Passau | "pas$aU |
| 2367 | Dortmund | "dORt$mUnt |
| 2388 | Euskirchen | "?OYs"kIR$C@n |
| 2418 | Oberhausen | "?:$b=6$haU$z@n |
| 2429 | Köln | "k9ln |
| 2438 | Olpe | "?Ol$p@ |
| 2444 | Rade | "Ra:$d@ |
| 2509 | A1 | \(A1) |
| 2511 | A3 | \(A3) |

In dem obigen Auszug einer Ersetzungliste 46 repräsentiert beispielsweise das Ersetzungszeichen 2438 den Ortsnamen "Olpe" in Rechtschrift und Lautschrift ("?Ol$p@). In der 1. Spalte ist also der Ersetzungscode (EC), in der 2. Spalte eine Bezeichnung in Rechtschrift (RS) und in der 3. Spalte eine Bezeichnung in Lautschrift (LS) abgelegt. Als Lautschrift wird SAMPA (SAMPA = speech assessment methods phonetic alphabet) verwendet. Häufig verwendete Namensbestandteile (z.B. Anschlußstelle, Autobahnkreuz usw.), die nicht regionalspezifisch sondern verkehrsspezifisch sind, können anstatt in der Ersetzungsliste 46 in einer zusätzlichen Ersetzungsliste in dem Speicher 12 des RDS-TMC-Rundfunkempfängers gespeichert sein. Eine solche mögliche zusätzliche Ersetzungsliste könnte folgende Einträge enthalten:

| EC | RS | LS |
|---|---|---|
| 0012 | westliches | "vEst$llC$@s |
| 0018 | Autobahnkreuz | "?aU$to$ba:n$kROYts |
| 0019 | Anschlußstelle | "?an$SlUs$StEl$@ |
| 0022 | Raststätte | "Rast$StE$t@ |

Beispielsweise repräsentiert der Ersetzungscode 0019 in der oben aufgeführten zusätzlichen Ersetzungliste den Namensbestandteil "Anschlußstelle" in Rechtschrift und Lautschrift ("?an$SlUs$StEl$@). Dieser Auschnitt einer Ersetzungsliste weist in der 1. Spalte einen Ersetzungscode (EC), in der 2. Spalte eine Bezeichnung in Rechtschrift (RS) und in der 3. Spalte eine Bezeichnung in Lautschrift (LS) auf.

Die Ortsliste 43 enthält für jeden Ort einen Ortscode (z.B. 3038) und den Ortsnamen (z.B. Nordrhein Westfalen, Köln) in Rechtschrift und in Lautschrift. Der Ortscode ist eine codierte Meldung und dient zur Adressierung der jeweiligen Ortsnamen. Im folgenden sind fünf Beispiele aus der Ortsliste aufgeführt:

| OC | RS | LS | Bedeutung |
|---|---|---|---|
| 3038 | 0018 2438 | ○ ○ | (Autobahnkreuz Olpe) |
| 3109 | Lauf | "laUf | (Lauf) |
| 3621 | 0019 Kusel | ○ ku:$z@l | (Anschlußstelle Kusel) |
| 3783 | 0019 2429-Dellbrück | ○ ○ "dEl$bRYk | (Anschlußstelle Köln-Dellbrück) |
| 3796 | 0019 2429-Mühlheim | ○ ○ "my:l$halm | (Anschlußstelle Köln-Mühlheim) |

Die obige mögliche Ortsliste enthält in der ersten Spalte den Ortscode (OC), in der zweiten Spalte den Ortsnamen in Rechtschrift (RS) oder ganz oder teilweise in codierter Form als Ersetzungscode und die dritte Spalte den Ortsnamen in Lautschrift (LS) oder ganz oder teilweise in codierter Form als Platzhalter, der jeweils auf einen Ersetzungscode in der zweiten Spalte der Ortsliste verweist. Die oben gezeigte vierte Spalte ist nicht in der Ortsliste vorhanden und soll nur zeigen, was die einzelnen Ersetzungscodes in der Ortsliste bedeuten. Soll beispielsweise der Eintrag unter dem Ortscode "3038" in Rechtschrift und Lautschrift von der Chipkarte 17 gelesen werden, so empfängt die Steuerschaltung 7 die Zeichenfolge "0018 2438" und "○ ○". Die Zeichen "0018" und "2438" stellen Ersetzungscodes in einer Ersetzungsliste dar. Unter dem Ersetzungscode "0018" sei beispielsweise "Autobahnkreuz" in der oben genannten zusätzlichen Ersetzungsliste und unter dem Ersetzungscode "2438" sei "Olpe" eingetragen. Ein Platzhalter "○" gibt an, das die entsprechende Lautschrift unter dem Eintrag "0018" bzw. "2438" einer Ersetzungsliste gelesen werden soll. In der Steuerschaltung 7 wird dann der unter der Adresse "2438" gesuchte Ortsname in Rechtschrift (Autobahnkreuz Olpe) und Lautschrift ("?aU$to$ba:n$kROYts "?Ol$p@) zusammengesetzt.

Die bisher beschriebenen Listen enthalten unter einem Orts- oder Ersetzungscode einen Eintrag in Recht- und Lautschrift. Die Einträge in Recht- und Lautschrift werden, wie oben erwähnt, als Steuerdaten bezeichnet.

In der Bereichsliste 44 sind für jeweils einen Bereich ein Bereichscode (z.B. 4803), ein Bereichsname in Rechtschrift (z.B. Westliches Ruhrgebiet) und ein Bereichsname in Lautschrift ("vEst$llC$@s "Ru:6$g@%bi:t) eingetragen. Der Bereichscode dient zur Adressierung der jeweiligen Bereichsnamen. Im folgenden sind vier Beispiele aus einer möglichen Bereichsliste aufgeführt:

| BC | RS | LS | Bedeutung |
|---|---|---|---|
| 4803 | 0012 Ruhrgebiet | ○ "Ru:6$g@%bi:t | (Westliches Ruhrgebiet) |
| 4991 | Bayerischer Wald | "baI$RIS$=6_"valt | (Bayerischer Wald |
| 4994 | Bodensee | "bo:$d@n$ze: | (Bodensee) |
| 4996 | Eifel | "?aI$f@l | (Eifel) |

Der oben aufgeführte Ausschnitt aus einer möglichen Bereichsliste enthält in der ersten Spalte den Bereichscode (BC), in der zweiten Spalte den Bereichsnamen in Rechtschrift (RS) oder ganz oder teilweise in codierter Form als Ersetzungscode und in der dritten Spalte den Bereichsnamen in Lautschrift (LS) oder ganz oder teilweise in codierter Form als Platzhalter. Die vierte Spalte ist nicht in der Bereichsliste vorhanden und soll zeigen, was die einzelnen Ersetzungscodes in der Bereichsliste bedeuten. So bedeutet beispielsweise der Eintrag "0012 Ruhrgebiet" in der zweiten Spalte (Rechtschrift) unter dem Bereichscode 4803 "Westliches Ruhrgebiet", da der Ersetzungscode "0012" den Namensbestandteil "Westliches" angibt. Der Platzhalter (○) verweist auf den Lautschrifteintrag ("vEst$llC$@s) unter der Adresse "0012".

Hierbei werden folgende Steuervorgänge in der Steuerschaltung 7 durchgeführt. Wenn die Steuerschaltung 7 beispielsweise die codierte Meldung "4803" empfangen hat, wird diese codierte Meldung als Adresse oder Ortscode dem Daten-ROM 28 auf der Chipkarte 17 zugeführt. Die Einträge in Rechtschrift (0012 Ruhrgebiet) und in Lautschrift (○ "Ru:6$g@%bi:t) werden der Steuerschaltung 7 von der Chipkarte 17 geliefert. Die Steuerschaltung 7 detektiert den Ersetzungscode (0012) und liest die unter diesem Ersetzungscode eingetragene Rechtschrift und Lautschrift in dem Speicher 12. Hierbei kann die Steuerschaltung 7 beispielsweise anhand der ersten Ziffer unterscheiden, ob sie von der Ersetzungsliste in dem Speicher 12 oder der Ersetzungsliste 46 in dem Daten-ROM 28 lesen muß. Der Eintrag in Rechtschrift "Westliches" wird mit dem zuvor gelesenen Eintrag "Ruhrgebiet" kombiniert. Auf ähnliche Weise wird mit den Einträgen in Lautschrift verfahren. Soll nur die Lautschrift zusammengesetzt werden und zur Sprachsyntheseschaltung 14 gegeben werden, wird folgendermaßen verfahren. Die Steuerschaltung erkennt den Platzhalter "○" in der Lautschrift (○ "Ru:6$g@%bi:t) und liest daher in der Bereichsliste den zugehörigen Ersetzungscode (0012) in der Rechtschrift. Danach liest sie den unter diesem Ersetzungscode gespeicherten Eintrag der Lautschrift in der Ersetzungsliste des Speichers 12. Anschließend werden wie oben schon erläutert die Lautschriften kombiniert.

In der Abschnittsliste 45 sind jeweils Straßenabschnitte in Rechtschrift und Lautschrift und ein Abschnittscode enthalten, welcher einer codierten Meldung entspricht und zur Adressierung des betreffenden Straßenabschnittes vorgesehen ist. Drei Beispiele aus einer möglichen Abschnittsliste sind nachstehend aufgeführt:

| AC | RS1 | LS1 | RS2 | LS2 | RS3 | LS3 | Bedeutung |
|---|---|---|---|---|---|---|---|
| 5024 | 2511 | ○ | 2429 | ○ | 2418 | ○ | (A3, Köln, Oberhausen) |
| 5108 | 2509 | ○ | 2367 | ○ | 2388 | ○ | (A1, Dortmund, Euskirchen) |
| 5130 | 2511 | ○ | 2209 | ○ | Linz | "lInts | (A3, Passau, Linz) |

In der ersten Spalte der Abschnittsliste 45 ist der Abschnittscode (AC) eingetragen. Die zweite Spalte enthält die Straßenbezeichnung in Rechtschrift (RS1) oder einen Ersetzungscode, der auf die Straßenbezeichnung in Rechtschrift in der Ersetzungsliste 46 (z.B. 2511) verweist. In der dritten Spalte ist in Lautschrift (LS1) die Straßenbezeichnung oder ein Platzhalter eingetragen, der die entsprechende Eintragung der Straßenbezeichnung in Lautschrift in der Ersetzungsliste angibt. Die Knotenpunkte der Straßenabschnitte, die jeweils Anfang und Ende des betreffenden Straßenabschnitts darstellen, sind in Rechtschrift (z.B. Linz) oder ganz oder teilweise in codierter Form als Ersetzungscode (z.B. 2209) in der vierten und sechsten Spalte (RS2, RS3) dargestellt. In der fünften und siebten Spalte sind die Knotenpunkte in Lautschrift oder ganz oder teilweise in codierter Form als Platzhalter aufgeführt (LS2, LS3) . Die siebte Spalte ist kein Bestandteil der Abschnittsliste, sondern dient zum Verständnis, was die einzelnen Ersetzungscodes bedeuten (z.B. Autobahn A3, Knotenpunkte Passau und Linz).

Die Orts-, Bereichs- und Abschnittslisten können auch ggf. weitere Spalten enthalten, um zu bestimmten Einträgen in den Listen 43 bis 46 dem jeweiligen Benutzer des RDS-TMC-Rundfunkempfängers weitere Meldungen zu liefern. Der Ortscode, Bereichscode und Abschnittscode sind, wie oben schon erwähnt, spezielle Namen für jeweils eine codierte Meldung.

Um im RDS-TMC-Rundfunkempfänger eine komplette, für die Sprachsyntheseschaltung 14 oder die Anzeigevorrichtung 13 verarbeitbare Meldung zu bilden, ist in dem Speicher 12 eine weitere Liste mit Standardphrasen abgelegt. Der Speicher 12 enthält somit ereignisspezifische Steuerdaten (in einer Standardphrasenliste) und verkehrsspezifische Steuerdaten (zusätzliche Ersetzungsliste). Mit einer solchen Standardphrasenliste könnten beispielsweise folgende Meldungen in Rechtschrift in der Steuerschaltung 7 generiert werden:

| | |
|---|---|
| 1 | Im Bereich Teutoburger Wald: Nebel |
| 2 | Im Stadtgebiet Dresden: Sportveranstaltung. |
| 3 | A2, Dortmund Richtung Hannover, zwischen Rehren und Lauenau: 4 km Stau. |
| 4 | A4 Kölner Ring, Aachen Richtung Olpe, Autobahnkreuz Köln-Ost: Ausfahrt gesperrt. |
| 5 | A3, Köln Oberhausen, zwischen Anschlußstelle Köln-Dellbrück und Anschlußstelle Köln-Mühlheim: zähfließender Verkehr |

Die Meldung Nr. 5 könnte beispielsweise in folgender codierter Form vom RDS-TMC-Rundfunkempfänger empfangen worden sein:
P1{5024, 3783, 3796}, P2

Die Meldung besteht aus zwei Standardphrasen P1 und P2. In die Standardphrase müssen die unter den Codes (Adressen bzw. Argumente von P1) "5024", "3783" und "3796" abgelegten Bezeichnungen oder Namensbestandteile von der Chipkarte 17 gelesen werden. Beispielsweise ist der Code "5024" in der Abschnittsliste zu finden. Unter dem Abschnittscode "5024" ist in Rechtschrift "A3, Köln, Oberhausen" eingetragen. Die beiden anderen Argumente oder Codes von P1 sind z.B. einer Ortsliste zu finden. Unter dem Ortscode "3783" ist in Rechtschrift "Köln-De brück" und unter dem Ortscode "3796" ist in Rechtschrift "Köln-Mühlheim" eingetragen. Werden anstelle der Codes die entsprechenden Bezeichnungen in Rechtschrift in die Standardphrase P1 eingesetzt, so ergibt sich:
P1{(A3, Köln, Oberhausen), Anschlußstelle Köln-Dellbrück, Anschlußstelle Köln-Mühlheim} + P2

Der genaue Wortlaut in Rechtschrift für die Standardphrase P1 bzw. P2 wird aus der Standardphrasenliste entnommen und lautet:
- P1 =: <Straßennummer>, <Knotenpunkt> Richtung <Knotenpunkt>, zwischen <Ortsname> und <Ortsname>:
- P2 =: zähfließender Verkehr

In den spitzen Klammern stehen Variablen, die durch die oben angegebenen Name in Rechtschrift (z.B. A3) ersetzt werden müssen.

Die in der Steuerschaltung 7 durchgeführten Maßnahmen zur Zusammensetzung einer für eine auf der Anzeigevorrichtung 13 darzustellende Meldung, wird auf ähnliche Weise auch für die Zusammenstellung der Lautschrift durchgeführt, die a die Sprachsyntheseschaltung 14 geliefert wird.

Der oben dargestellte RDS-TMC-Rundfunkempänger und die Chipkarte 17 sind für einen Benutzer geeignet, dem die Verkehrsnachrichten in deutscher Sprache mittels der Anzeigevorrichtung 13 und/oder der Sprachsyntheseschaltung 14 mitgeteilt werden. Ein solcher RDS-TMC-Rundfunkempfänger und auch die Chipkarte 17 können auch für andere Sprachen eingerichtet werden. In diesem Fall kann in dem Speicher 12 und in dem Daten-ROM 28 der Chipkarte 17 die entsprechende Rechtschrift und/oder Lautschrift dieser Sprache abgelegt sein.

Weiter besteht die Möglichkeit den RDS-TMC-Rundfunkempfänger und die Chipkarte 17 für mehrere Sprachen zu verwenden. Um den Aufwand jedoch klein zu halten sollte jeweils ein Rundfunkempfänger für eine spezielle Sprache (sprachenspezifisch) eingerichtet sein. In dem Speicher 12 ist daher nur eine Recht- und/oder Lautschrift für eine Sprache (z.B. deutsch) gespeichert. Im Gegensatz dazu ist eine Chipkarte 17 regionalspezifisch eingerichtet. In deren Daten-ROM 28 sind regionalspezifische Daten mehrerer Sprachen gespeichert. Wenn beispielsweise die Sprachen deutsch, englisch, französisch und niederländisch benutzbar sein sollen, so werden die im Daten-ROM 28 der Chipkarte 17 abgelegten Listen erweitert. Beispielsweise enthält die Ersetzungsliste 46 unter dem Ersetzungscode "2429" folgenden Eintrag:

| EC | RSd | LSd | LSe | LSf | LSn |
|---|---|---|---|---|---|
| 2429 | Köln | "k9ln | ¶$k@"l@Un (Cologne) | ¶$ko"lOj (Cologne) | ¶"kui$l@n (Keulen) |

Für den Ort "Köln" ist in der Ersetzungsliste 46 unter dem Ersetzungscode (EC) "2429" die deutsche Rechtschrift (RSd) und Lautschrift (LSd) und die englische (LSe), die französische (LSf) und die niederländische Lautschrift (LSn) vorhanden. Gegebenenfalls können auch Einträge für die Rechtschrift der nichtdeutschen Sprachen gespeichert sein. Die Rechtschriften der nichtdeutschen Sprachen sind in Klammern gesetzt unterhalb der jeweiligen Lautschrift aufgeführt. Die Lautschriften der nichtdeutschen Sprachen stellen weitere erste Nebenkomponenten der Steuerdaten dar, die unter dem Ersetzungscode "2429" abgelegt sind. Für die nichtdeutschen Sprachen ist des weiteren vor jeder Lautschrift ein erstes Trennzeichen (¶) gesetzt. Diese ersten Trennzeichen geben an, daß in einer vorgegebenen Reihenfolge (Standardreihenfolge) die nichtdeutschen Sprachen in der Liste eingetragen sind. Die Reihenfolge der Listeneinträge für die verschiedenen Sprachen sind also festgelegt. Eine Standardreihenfolge liegt auch vor, wenn Sprachen am Ende der Reihenfolge weggelassen worden sind (z.B. niederländisch).

Falls es für eine bestimmte Bezeichnung keine Abweichung von der deutschen Lautschrift in einer anderen Sprache gibt, ist in der Liste ein entsprechender Eintrag nicht vorhanden. Beispielsweise sei vorausgesetzt, daß die Lautschrift für den Ort "Köln" in der französischen Sprache identisch mit der Lautschrift der deutschen Sprache ist. In diesem Fall ist in der Ersetzungsliste 46 kein Eintrag für die französische Sprache enthalten. Die jeweiligen nichtdeutschen Sprachen müssen dann für den Ort "Köln" in der Liste gekennzeichnet werden. Für die Kennzeichnung der englischen Lautschrift wird vor den Lautschrifteintrag ein zweites Trennzeichen "‡" mit einem weiteren sprachspezifischen Zeichen (e) ergänzt. Bei der niederländischen Sprache wird "‡n" eingesetzt. Das zweite Trennzeichen "‡" wird also durch das sprachspezifische Zeichen "n" ergänzt. Der Eintrag für den Ort "Köln" hätte in diesem angenommenen Fall folgendes Aussehen:

| EC | RSd | LSd | LSe | LSn |
|---|---|---|---|---|
| 2429 | Köln | "k9ln | ‡e$k@"l@Un | ‡n"kui$l@n |

In der oben angegebenen beispielhaften Ortsliste 43 ist der Ort "Lauf" unter dem Ortscode "3109" aufgeführt. Zu diesem Ort gibt es weder eine englische noch eine französische noch eine entsprechende niederländische Recht- und Lautschrift. Falls in der englischen, der französischen und der niederländischen Sprache eine Bezeichnung (z.b. der Ort "Lauf") wie in der deutschen Sprache geschrieben und ausgesprochen wird, ist auch kein weiterer Eintrag in der Recht- und Lautschrift vorhanden.

Bei einer Kombination wenigstens einer Bezeichnung mit unterschiedlichen Lautschriften und wenigstens einer Bezeichnung mit gleicher Lautschrift in den verschiedenen Sprachen ist die Bezeichnung mit unterschiedlicher Lautschrift in der Ersetzungsliste 46 eingetragen und die entsprechende Tabelle enthält für diese Bezeichnung den Ersetzungscode. Beispielsweise sei in der Ortsliste 43 unter dem Ortscode "3886" der Ort "Köln-Mühlheim" eingetragen. Für "Köln" ist in der Ortsliste 43 auf den Ersetzungscode "2429" verwiesen. Die Bezeichnung "Mühlheim" wird in allen angegeben Sprachen gleich ausgesprochen. Somit hat der entsprechende Eintrag in einer Ortsliste 43 folgendes Aussehen:

| | | |
|---|---|---|
| 3886 | 2429-Mühlheim | ○ "my:l$halm |

Für die Bezeichnung "Köln" ist für die nichtdeutschen Sprachen trotz unterschiedlicher Lautschrift kein Eintrag in der Ortsliste 43 notwendig, da diese schon in der Ersetzungsliste 46 vorhanden sind.

Es sind also in der Ortsliste 43, der Bereichsliste 44, der Abschnittsliste 45 und der Ersetzungsliste 46 jeweils nichtdeutsche Lautschriften enthalten, falls diese von der deutschen Sprache abweichen. Des weiteren sind in der Standardphrasenliste z.B. Einträge in englisch, französisch und niederländisch enthalten. Für die deutsche Standardphrase
" < Straßennummer >, < Ortsname>, 10 Kilometer Stau"
existiert ein entsprechender französischer Eintrag:
"Sur l'autoroute < Straßenname> ä la hauteur de < Ortsname>, bouchon sur 10 kilomètres".

Für Straßenname und Ortsname müssen in der Steuerschaltung 7 noch der entsprechende Straßenname (z.B. "A4") und der entsprechende Ortsname (z.B. "Köln") eingesetzt werden.

Bei der Zusammensetzung dieser Meldung in der Steuerschaltung 7 werden zuerst die entsprechendenden Steuerdaten aus der Standardphrasenliste entnommen. Wenn in dem Speicher 12 nur französische Einträge abgelegt sind (Rundfunkempfänger für die französische Sprache), enthalten die Steuerdaten nur Einträge für die französische Sprache und es muß keine Selektierung in den Steuerdaten durchgeführt werden. Enthält der Speicher 12 jedoch Einträge für die französische und deutsche Sprache und ist die deutsche Sprache als erste Sprache festgelegt, wird nach Empfang der Steuerdaten aus der Standardphrasenliste eine Selektierung z.B. des französischen Lautschrifteintrages vorgenommen.

Danach werden die französischen Lautschrifteinträge für die Straßenbezeichnung "A4" und den Ort "Köln" gesucht. Für den Ort "Köln" ist es dabei erforderlich, zuerst in die Ortsliste zu gehen, in der unter einem entsprechenden Orstcode (codierte Meldung) Steuerdaten eingetragen sind. Wenn die Ortsliste Einträge für die deutsche Sprache (als erste Sprache) enthält und Einträge für die englische, französische und niederländische Sprache enthalten kann, wird nach Empfang der Steuerdaten aus der Ortsliste in der Steuerschaltung 7 der entsprechende französische Eintrag gesucht. Dieser existiert nicht, da in der ersten Hauptkomponente der deutschen Sprache (deutsche Rechtschrift) nur ein Ersetzungscode eingetragen ist. Die deutsche Lautschrift kann weggelassen sein oder einen Platzhalter aufweisen. Die Steuerschaltung 7 entnimmt anschließend aus der Ersetzungsliste 46, die im Daten-ROM 28 der Chipkarte 17 abgelegt ist, die Steuerdaten des entsprechenden Ersetzungscodes. Aus den empfangenen Steuerdaten wird der französische Lautschrifteintrag für den Ort "Köln" entnommen und in die Standardphrase eingefügt. Der gleiche Vorgang wird bei der Entnahme des französischen Lautschrifteintrages für die Straßenbezeichnung "A4" von der Steuerschaltung 7 durchgeführt.

Wie oben erwähnt, ist in dem Daten-ROM 28 der Chipkarte 17 noch ein Speicherbereich enthalten, in dem eine Abbildungsliste 70 abgelegt ist. Diese Abbildungsliste 70 enthält von der Sprachsyntheseschaltung 14 nicht umsetzbare Lautzeichen.

Die Sprachsyntheseschaltung 14 kann eine bestimmte Anzahl von vorgegebenen Lautzeichen der SAMPA-Lautschrift in Sprache umsetzen. Diese Anzahl entspricht zumindest einer Untermenge von Lautzeichen, die der Gesamtmenge von Lautzeichen (verwendete Lautzeichen) einer vorgegebenen Anzahl von Sprachen entnommen sind. Wird eine weitere bisher nicht vorgesehene Sprache mit Lautschrifteinträgen in dem Daten-ROM 28 der Chipkarte 17 abgelegt, können neue, bisher nicht verwendete und von der Sprachsyntheseschaltung 14 nicht umsetzbare SAMPA-Lautzeichen auftreten. In der Abbildungsliste 70 werden diese nicht umsetzbaren Lautzeichen gespeichert. Diesen nicht umsetzbaren und bisher nicht verwendeten Lautzeichen sind ein oder mehrere Abbildungszeichen zugeordnet, die einem Lautzeichen entsprechen. Die Abbildungszeichen sind aus der Gesamtmenge der verwendeten Lautzeichen entnommen und weisen eine sprachliche Ähnlichkeit zur nicht umsetzbaren Lautschrift auf.

Es sei angenommen, daß der Rundfunkempfänger für die deutsche Sprache eingerichtet ist und daß im Daten-ROM 28 der Chipkarte 17 die erste Sprache polnisch ist und die regionalspezifischen Daten sich auf Polen beziehen. Weiter sei angenommen, daß die polnischen Lautzeichen bisher nicht zur Gesamtmenge der Lautzeichen der vorgegebenen Sprachen gehören. Einige SAMPA-Lautzeichen der polnischen Sprache entsprechen den Lautzeichen der vorgesehenen Sprachen. Andere gehören nicht zur Gesamtmenge der Lautzeichen und sind daher in der Abbildungsliste 70 mit entsprechenden Abbildungszeichen gespeichert.

Beispielsweise werde der fiktive Ortsname "Walesa" in SAMPA-Lautschrift folgendermaßen geschrieben: va"v∼e∼$sa. Zu dieser Lautschrift gehören z.B. zwei bisher nicht verwendete Lautzeichen (v∼, e∼). Diese beiden Lautzeichen sind in der Abbildungsliste 70 mit zugeordneten Abbildungszeichen abgelegt:

| nvL | vL1 | vL2 | vL3 | vL4 |
|---|---|---|---|---|
| v∼ | w | | | |
| e∼ | L | κ | l | M |

In der ersten Spalte (nvL) sind die bisher nicht verwendeten Lautzeichen und in den weiteren Spalten (vL1 bis vL4) Abbildungszeichen eingetragen. In der zweiten Spalte (vL1) ist ein erstes und in der zweiten und den folgenden Spalten (vL2 bis vL4) weitere zu verwendende Lautzeichen eingetragen. Wird die entsprechende codierte Meldung oder der Ortscode für den Ortsnamen "Walesa" empfangen, entnimmt die Steuerschaltung 7 nach Empfang der entsprechenden Steuerdaten die Lautschrift (va"v ∼ e ∼ $sa) aus den empfangenen Steuerdaten. Die zusammengesetzte Lautschriftmeldung wird der Sprachsyntheseschaltung 14 zugeführt. Die Sprachsyntheseschaltung 14 kann in Abhängigkeit von einer oder mehreren Sprachen eine bestimmte Anzahl von Lautzeichen der vorgegebenen Menge von SAMPA-Lautzeichen in Sprache umsetzen.

Ist in der von der Steuerschaltung 7 an die Sprachsyntheseschaltung 14 gelieferten Lautschriftmeldung ein nicht umsetzbares Lautzeichen enthalten, wird von der Sprachsyntheseschaltung 14 ein erstes Abbildungszeichen angefordert. Die Steuerschaltung 7 kann beispielsweise ein erstes Abbildungszeichen der Sprachsyntheseschaltung 14 zuführen. Die Menge der in der Abbildungsliste gespeicherten Lautzeichen kann nach dem Einschalten des Rundfunkempfängers (Initialisierungsphase) der Steuerschaltung 7 von der Chipkarte 17 zugeführt worden sein (Ladevorgang), um die Umsetzung zu beschleunigen. Es besteht aber auch die Möglichkeit, die entsprechenden Abbildungszeichen bei Bedarf von der Chipkarte 17 zu holen oder die nicht umsetzbaren Lautzeichen sowie die entsprechenden Abbildungszeichen bereits während der Initialisierungsphase in die Sprachsyntheseschaltung zu laden.

Bei dem oben genannten Beispiel werden für die nicht umsetzbaren Lautzeichen (v∼ , e∼) der polnischen Lautschrift (va"v ∼ e ∼ $sa) des Ortsnamens "Walesa" entsprechende Abbildungszeichen (w, L) verwendet. Eine Sprachsyntheseschaltung 14 eines Rundfunkempfängers für die deutsche Sprache setzt dann eine angepaßte Lautschrift (va"wL$sa) in eine Ansage um.

Da in der Regel eine Sprachsyntheseschaltung 14 nur solche Lautzeichen in Sprache umsetzen kann, deren Aussprache für die jeweilige Sprache oder Sprachen vorgesehen ist, gibt es in einer Sprachsyntheseschaltung 14 noch eine Umsetzmöglichkeit von Lautzeichen, die nicht der oder den vorgesehenen Sprachen zuzurechnen sind aber ein umsetzbares Lautzeichen sind. Beispielsweise sei ein Lautzeichen (a∼) kein Bestandteil einer Sprache des Rundfunkempfängers. Hierfür verwendet die Sprachsyntheseschaltung 14 dann ein ähnliches Lautzeichen (z.B. a).

In Fig. 4 ist ein weiterer Rundfunkempfänger dargestellt, der mit einem RDS-TMC-Modul 47 über verschiedene Leitungen gekoppelt ist. Der Rundfunkempfänger enthält eine Audioschaltung 48 mit einem Stereodecoder 49 und einem Audioverstärker 50 und zwei Lautsprecher 51 und 52. Die Audioschaltung 48 empfängt ein von einer Antenne 53 empfangenes und über einen Tuner 54 und eine Zwischenfrequenzstufe 55 weitergegebenes Rundfunksignal. Im Stereodecoder 49 wird ein niederfrequentes Stereosignal gebildet, das über den Audioverstärker 50 den beiden Lautsprechern 51 und 52 zugeführt wird. Das Ausgangssignal der Zwischenfrequenzstufe 55 wird auch einem RDS-Decoder 56 und dem RDS-TMC-Modul 47 geliefert. Der RDS-Decoder 56 entnimmt aus dem von der Zwischenfrequenzstufe 55 gelieferten niederfrequenten Signal RDS-Daten. Die RDS-Daten und ferner ein Taktsignal werden vom RDS-Decoder 56 zu einer Radiokontrollschaltung 57 gegeben. Mittels der RDS-Daten und Daten, die von einer Bedienungsanordnung 59 geliefert werden, wird der Tuner 54 eingestellt. Hierzu werden einer den Tuner 54 steuernden Abstimmschaltung 58 von der Radiokontrollschaltung 57 die entsprechenden Daten geliefert.

Mit der Radiokontrollschaltung 57 sind noch ein Speicher 60, eine Anzeigevorrichtung 61 und gegebenenfalls eine oder mehrere weitere Anordnungen 62, beispielsweise ein Cassettenlaufwerk, ein CD-Laufwerk, ein Autotelefon usw., gekoppelt. Des weiteren ist über mehrere Leitungen die Radiokontrollschaltung 57 mit dem RDS-TMC-Modul 47 gekoppelt, welches einen RDS-Decoder 63, eine Steuerschaltung 64, eine Sprachsyntheseschaltung 65, eine Kartenlesevorrichtung 66 zur Aufnahme einer Chipkarte 67 und einen Speicher 68 enthält. Der RDS-Decoder 63 liefert die aus dem Ausgangssignal der Zwischenfrequenzstufe 55 entnommenen RDS- und TMC-Daten und ein Taktsignal an die Steuerschaltung 64. Die Steuerschaltung 64, die RDS-TMC-Daten wie die Steuerschaltung 7 aus Fig. 1 verarbeitet, liefert TMC-Daten an die Kartenlesevorrichtung 66 und bildet aus den von der Kartenlesevorrichtung 66 und weiteren von dem Speicher 68 empfangenen Daten (Daten in Rechtschrift und Lautschrift) Steuerdaten, die an die Sprachsyntheseschaltung 65 geliefert wird. Die Sprachsyntheseschaltung 65 erzeugt aus den Steuerdaten synthetisierte Sprache, die über die Radiokontrollschaltung 57 dem Audioverstärker 50 geliefert wird. Des weiteren bildet die Steuerschaltung 64 gegebenfalls aus den Steuerdaten eine Verkehrsmeldung in Rechtschrift, die über die Radiokontrollschaltung 57 der Anzeigevorrichtung 61 zugeführt wird.

## Patentansprüche

1. Rundfunkempfänger mit einer Steuerschaltung (7), wenigstens einer Speicheranordnung (28) und einer Sprachsyntheseschaltung (14), wobei die Steuerschaltung (7)
- zur Lieferung von aus einem Rundfunksignal abgeleiteten codierten Meldungen an die wenigstens eine Speicheranordnung (28),
- zum Empfang von aus den codierten Meldungen abgeleiteten Steuerdaten der wenigstens einen Speicheranordnung (28) und
- zur Bildung von Meldungen aus den Steuerdaten in einer für die Sprachsyntheseschaltung (14) geeigneten Form ausgebildet ist,
**dadurch gekennzeichnet,**
- **dass** die Steuerschaltung (7) zur Entnahme wenigstens von aus Lautzeichen bestehenden Lautschriften aus Steuerdaten ausgebildet ist,
- **dass** die Sprachsyntheseschaltung (14) zur Umsetzung einer bestimmten Anzahl von Lautzeichen in Ansagen ausgebildet ist,
- **dass** die wenigstens eine Speicheranordnung (28) zur Speicherung von bestimmten, nicht von der Sprachsyntheseschaltung (14) umsetzbaren Lautzeichen ausgebildet ist,
- **dass** die wenigstens eine Speicheranordnung (28) zur Speicherung einer Zuordnung von sprachlich ähnlichen, von der Sprachsyntheseschaltung (14) umsetzbaren Lautzeichen zu den nicht umsetzbaren Lautzeichen ausgebildet ist und
- **dass** die Steuerschaltung (7) zur Entnahme von nicht umsetzbaren Lautzeichen und von zugeordneten umsetzbaren Lautzeichen aus der wenigstens einen Speicheranordnung (28) und wenigstens zur Lieferung der zugeordneten umsetzbaren Lautzeichen an die Sprachsyntheseschaltung (14) ausgebildet ist.

2. Rundfunkempfänger nach Anspruch 1,
**dadurch gekennzeichnet,**
**dass** wenigstens eine Speicheranordnung eine wenigstens einem Speicherbereich zugeordnete Abbildungsliste (70) mit der Zuordnung von sprachlich ähnlichen, von der Sprachsyntheseschaltung (14) umsetzbaren Lautzeichen zu den nicht umsetzbaren Lautzeichen enthält.

3. Rundfunkempfänger nach Anspruch 2,
**dadurch gekennzeichnet,**
**dass** während der Initialisierungsphase die Steuerschaltung (7) zur Entnahme der nicht umsetzbaren Lautzeichen und der zugeordneten, umsetzbaren Lautzeichen dient.

4. Rundfunkempfänger nach Anspruch 3,
**dadurch gekennzeichnet,**
**dass** die Steuerschaltung (7) bei Detektierung eines nicht umsetzbaren Lautzeichens zur Lieferung eines zugeordneten, umsetzbaren Lautzeichens an die Sprachsyntheseschaltung (14) dient.

5. Rundfunkempfänger nach einem der Ansprüche 1 bis 4,
**dadurch gekennzeichnet,**
**dass** in der wenigstens einen Speicheranordnung (28) unter jeweils einer codierten Meldung oder einem Ersetzungscode abgelegte Steuerdaten eine ableitbare Recht- und/oder Lautschrift von wenigstens einer ersten Sprache und nur dann eine ableitbare Recht- und/oder Lautschrift wenigstens einer weiteren Sprache enthalten, wenn Rechtund/oder Lautschrift der weiteren Sprache von der ersten Sprache abweichen.

6. Rundfunkempfänger nach Anspruch 5,
**dadurch gekennzeichnet,**
**dass** in der wenigstens einen Speicheranordnung (28) Speicherbereichen zugeordnete Listen (43, 44, 45) mit jeweils einer codierten Meldung zugeordneten spezifischen Steuerdaten und eine Ersetzungsliste (46) mit den Ersetzungscodes und den jeweils zugeordneten Steuerdaten enthält.

7. Rundfunkempfänger nach einem der Ansprüche 1 bis 6,
**dadurch gekennzeichnet,**
**dass** die wenigstens eine Speicheranordnung (28) Bestandteil einer Chipkarte (17) ist, die zur Aufnahme in eine Kartenlesevorrichtung (16) ausgebildet ist.

8. Rundfunkempfänger nach einem der Ansprüche 1 bis 7,
**dadurch gekennzeichnet,**
**dass** die mit dem Rundfunksignal zugeführten codierten Meldungen Verkehrsmeldungen sind.

9. Modul (47) zur Verarbeitung von aus einem Rundfunksignal abgeleiteten codierten Meldungen mit einer Steuerschaltung (64), wenigstens einer Speicheranordnung (68) und einer Sprachsyntheseschaltung (65), wobei die Steuerschaltung (64)
- zur Lieferung von aus einem Rundfunksignal abgeleiteten codierten Meldungen an wenigstens eine Speicheranordnung (68),
- zum Empfang von aus den codierten Meldungen abgeleiteten Steuerdaten der wenigstens einen Speicheranordnung (68) und
- zur Bildung von Meldungen aus den Steuerdaten in einer für die Sprachsyntheseschaltung (65) geeigneten Form ausgebildet ist,
**dadurch gekennzeichnet,**
- **dass** die Steuerschaltung (64) zur Entnahme wenigstens von aus Lautzeichen bestehenden Lautschriften aus Steuerdaten ausgebildet ist,
- **dass** die Sprachsyntheseschaltung (65) zur Umsetzung einer bestimmten Anzahl von Lautzeichen in Ansagen ausgebildet ist,
- **dass** die wenigstens eine Speicheranordnung (68) zur Speicherung von bestimmten, nicht von der Sprachsyntheseschaltung (65) umsetzbaren Lautzeichen ausgebildet ist,
- **dass** die wenigstens eine Speicheranordnung (68) zur Speicherung von Listen (70) zur Zuordnung von sprachlich ähnlichen, von der Sprachsyntheseschaltung (65) umsetzbaren Lautzeichen zu den nicht umsetzbaren Lautzeichen ausgebildet ist, und
- **dass** die Steuerschaltung (64) zur Entnahme von nicht umsetzbaren Lautzeichen und von zugeordneten umsetzbaren Lautzeichen aus der wenigstens einen Speicheranordnung (68) und wenigstens zur Lieferung der zugeordneten umsetzbaren Lautzeichen an die Sprachsyntheseschaltung (65) ausgebildet ist.

## Claims

1. Broadcast radio receiver having a control circuit (7), at least one memory arrangement (28) and a voice synthesis circuit (14), the control circuit (7) being designed
- to deliver coded announcements derived from a broadcast radio signal to the at least one memory arrangement (28),
- to receive control data derived from the coded announcements from the at least one memory arrangement (28), and
- to form, from the control data, announcements in a form which is suitable for the voice synthesis circuit (14),
**characterized**
- **in that** the at a control circuit (7) is designed to take at least phonetic transcriptions comprising phonograms from control data,
- **in that** the voice synthesis circuit (14) is designed to convert a particular number of phonograms into recorded announcements,
- **in that** the at least one memory arrangement (28) is designed to store particular phonograms which cannot be converted by the voice synthesis circuit (14),
- **in that** the at least one memory arrangement (28) is designed to store an association between phonograms which are similar in language and can be converted by the voice synthesis circuit (14) and the non-convertible phonograms, and
- **in that** the control circuit (7) is designed to take non-convertible phonograms and associated convertible phonograms from the at least one memory arrangement (28) and at least to deliver the associated convertible phonograms to the voice synthesis circuit (14).

2. Broadcast radio receiver according to Claim 1,
**characterized**
**in that** at least one memory arrangement contains a mapping list (70), associated with at least one memory area, containing the association between phonograms which are similar in language and can be converted by the voice synthesis circuit (14) and the non-convertible phonograms.

3. Broadcast radio receiver according to Claim 2,
**characterized**
**in that** during the initialization phase the control circuit (7) is used to take the non-convertible phonograms and the associated, convertible phonograms.

4. Broadcast radio receiver according to Claim 3,
**characterized**
**in that** the control circuit (7), upon detecting a non-convertible phonogram, is used to deliver an associated, convertible phonogram to the voice synthesis circuit (14).

5. Broadcast radio receiver according to one of Claims 1 to 4,
**characterized**
**in that** control data stored in the at least one memory arrangement (28) under a coded announcement or a substitute code, respectively, contain a derivable correctly written form and/or phonetic transcription in at least one first language and only contain a derivable correctly written form and/or phonetic transcription in at least one further language if the correctly written form and/or phonetic transcription in the further language differ from those in the first language.

6. Broadcast radio receiver according to Claim 5,
**characterized**
**in that** the at least one memory arrangement (28) contains lists (43, 44, 45), associated with memory areas, containing specific control data associated with a respective coded announcement and contains a substitute list (46) containing the substitute codes and the respectively associated control data.

7. Broadcast radio receiver according to one of Claims 1 to 6,
**characterized**
**in that** the at least one memory arrangement (28) is part of a smart card (17) which is designed to be held in a card reader (16).

8. Broadcast radio receiver according to one of Claims 1 to 7,
**characterized**
**in that** the coded announcements supplied with the broadcast radio signal are traffic announcements.

9. Module (47) for processing coded announcements derived from a broadcast radio signal, having a control circuit (64), at least one memory arrangement (68) and a voice synthesis circuit (65), the control circuit (64) being designed
- to deliver coded announcements derived from a broadcast radio signal to at least one memory arrangement (68),
- to receive control data derived from the coded announcements from the at least one memory arrangement (68), and
- to form, from the control data, announcements in a form which is suitable for the voice synthesis circuit (65),
**characterized**
- **in that** the control circuit (64) is designed to take at least phonetic transcriptions comprising phonograms from control data,
- **in that** the voice synthesis circuit (65) is designed to convert a particular number of phonograms into recorded announcements,
- **in that** the at least one memory arrangement (68) is designed to store particular phonograms which cannot be converted by the voice synthesis circuit (65),
- **in that** the at least one memory arrangement (68) is designed to store lists (70) for associating phonograms which are similar in language and can be converted by the voice synthesis circuit (65) and the non-convertible phonograms, and
- **in that** the control circuit (64) is designed to take non-convertible phonograms and associated convertible phonograms from the at least one memory arrangement (68) and at least to deliver the associated convertible phonograms to the voice synthesis circuit (65).

## Revendications

1. Récepteur de radiodiffusion comportant un circuit de commande (7), au moins un système de mémorisation (28) et un circuit de synthèse vocale (14), le circuit de commande (7) étant conçu
- pour délivrer des messages codés dérivés d'un signal de radiodiffusion au, au moins un, système de mémorisation (28),
- pour recevoir des données de commande dérivées des messages codés provenant du, au moins un, système de mémorisation (28) et
- pour former des messages à partir des données de commande dans une forme appropriée pour le circuit de synthèse vocale (14),
**caractérisé par le fait**
- **que** le circuit de commande (7) est conçu pour extraire des données de commande au moins des écritures phonétiques composées de signes phonétiques,
- **que** le circuit de synthèse vocale (14) est conçu pour convertir un certain nombre de signes phonétiques en annonces,
- **que** le, au moins un, système de mémorisation (28) est conçu pour mémoriser des signes phonétiques déterminés qui ne peuvent pas être convertis par le circuit de synthèse vocale (14),
- **que** le, au moins un, système de mémorisation (28) est conçu pour mémoriser une correspondance entre des signes phonétiques vocalement similaires pouvant être convertis par le circuit de synthèse vocale (14) et les signes phonétiques qui ne peuvent pas être convertis et
- **que** le circuit de commande (7) est conçu pour extraire des signes phonétiques non convertibles et des signes phonétiques convertibles correspondants du, au moins un, système de mémorisation (28) et, au moins, pour délivrer les signes phonétiques convertibles correspondants au circuit de synthèse vocale (14).

2. Récepteur de radiodiffusion selon la revendication 1
**caractérisé par le fait**
**que** le, au moins un, système de mémorisation renferme une liste de reproductions (70) affectée à au moins une zone de mémoire et contenant la correspondance entre des signes phonétiques vocalement similaires pouvant être convertis par le circuit de synthèse vocale (14) et les signes phonétiques qui ne peuvent pas être convertis.

3. Récepteur de radiodiffusion selon la revendication 2
**caractérisé par le fait**
**que**, pendant la phase d'initialisation, le circuit de commande (7) sert à l'extraction d es signes phonétiques non convertibles et des signes phonétiques convertibles correspondants.

4. Récepteur de radiodiffusion selon la revendication 3
**caractérisé par le fait**
**que** le circuit de commande (7) sert, dans le cas où un signe phonétique non convertible est détecté, à délivrer un signe phonétique convertible correspondant au circuit de synthèse vocale (14).

5. Récepteur de radiodiffusion selon l'une des revendications 1 à 4
**caractérisé par le fait**
**que** des données de commande stockées dans le, au moins un, système de mémorisation (28) chacune sous un message codé ou sous un code de remplacement, renferment une écriture orthographique et/ou une écriture phonétique pouvant en être déduites dans au moins une première langue et ne renferment une écriture orthographique et/ou une écriture phonétique pouvant en être déduites dans au moins une autre langue que si l'écriture orthographique et/ou l'écriture phonétique de l'autre langue diffèrent de celles de la première langue.

6. Récepteur de radiodiffusion selon la revendication 5
**caractérisé par le fait**
**que**, dans le, au moins un, système de mémorisation (28), se trouvent des listes (43, 44, 45), affectées aux zones de mémoire et renfermant des données de commande spécifiques correspondant chacune à un message codé, et une liste de remplacements (46) renfermant les codes de remplacement et les données de commande affectés à chacun d'eux.

7. Récepteur de radiodiffusion selon l'une des revendications 1 à 6
**caractérisé par le fait**
**que** le, au moins un, système de mémorisation (28) fait partie d'une carte à puce (17) conçue pour être introduite dans un dispositif de lecture de cartes (16).

8. Récepteur de radiodiffusion selon l'une des revendications 1 à 7
**caractérisé par le fait**
**que** les messages codés appliqués avec le signal de radiodiffusion sont des messages relatifs au trafic routier.

9. Module (47) permettant de traiter des messages codés déduits d'un signal de radiodiffusion et comportant un circuit de commande (64), au moins un système de mémorisation (68) et un circuit de synthèse vocale (65), le circuit de commande (7) étant conçu
- pour délivrer des messages codés dérivés d'un signal de radiodiffusion au, au moins un, système de mémorisation (68),
- pour recevoir des données de commande dérivées d es messages codés provenant du, au moins un, système de mémorisation (68) et
- pour former des messages à partir des données de commande dans une forme appropriée pour le circuit de synthèse vocale (65),
**caractérisé par le fait**
- **que** le circuit de commande (64) est conçu pour extraire des données de commande au moins des écritures phonétiques composées de signes phonétiques,
- **que** le circuit de synthèse vocale (65) est conçu pour convertir un certain nombre de signes phonétiques en annonces,
- **que** le, au moins un, système de mémorisation (68) est conçu pour mémoriser des signes phonétiques déterminés qui ne peuvent pas être convertis par le circuit de synthèse vocale (65),
- **que** le, au moins un, système de mémorisation (68) est conçu pour mémoriser des listes (70) permettant une correspondance entre des signes phonétiques vocalement similaires pouvant être convertis par le circuit de synthèse vocale (65) et les signes phonétiques qui ne peuvent pas être convertis et
- **que** le circuit de commande (64) est conçu pour extraire des signes phonétiques non convertibles et des signes phonétiques convertibles correspondants du, au moins un, système d e mémorisation (68) et, au moins, pour délivrer les signes phonétiques convertibles correspondants au circuit de synthèse vocale (65).
